# EUROPÄISCHE PATENTSCHRIFT

(11) **EP 4 132 832 B1**
(45) Veröffentlichungstag und Bekanntmachung des Hinweises auf die Patenterteilung: **01.11.2023**
(21) Anmeldenummer: 21721877.5
(22) Anmeldetag: 19.04.2021
(51) Int. Cl.: B61C 17/00

(54) **SCHIENENFAHRZEUG MIT KOMPRESSOR UND VERFAHREN ZUM BETREIBEN EINES SCHIENENFAHRZEUGES**
RAIL VEHICLE COMPRISING A COMPRESSOR, AND METHOD FOR OPERATING A RAIL VEHICLE
VÉHICULE FERROVIAIRE COMPRENANT UN COMPRESSEUR ET PROCÉDÉ POUR LE FONCTIONNEMENT D'UN VÉHICULE FERROVIAIRE

(30) Priorität: 28.04.2020 DE 102020205335
(43) Veröffentlichungstag der Anmeldung: 15.02.2023
(73) Patentinhaber: Siemens Mobility GmbH, 81739 München (DE)
(72) Erfinder: STOFF, Helmut, 83627 Warngau (DE)
(74) Vertreter: Siemens Patent Attorneys
(86) Internationale Anmeldenummer: PCT/EP2021/060010
(87) Internationale Veröffentlichungsnummer: WO 2021/219406

(56) Entgegenhaltungen:
- WO-A1-02/44003
- WO-A1-2011/093135
- JP-A- 2003 200 826
- US-A- 4 784 585
- US-A1- 2013 071 260

## Beschreibung

Die Erfindung bezieht sich auf Schienenfahrzeuge mit Kompressoren zur Erzeugung von Druckluft. Solche Schienenfahrzeuge sind zum Beispiel durch US 2013/071 260 A1 bekannt.

Bei herkömmlichen Schienenfahrzeugen werden Kompressoren gemeinsam mit ihren antreibenden Motoren üblicherweise in einem Gehäuse angeordnet, das Kompressoren und Motoren von dem umgebenden Innenraum, in der Regel dem Maschinenraum, des Schienenfahrzeugs trennt. Zur Kühlung dient herkömmlichen Schienenfahrzeugen die Luft aus dem Innen- bzw. Maschinenraum.

Der Erfindung liegt die Aufgabe zugrunde, ein Schienenfahrzeug der oben beschriebenen Art hinsichtlich der Kühlung der mit der Erzeugung der Druckluft involvierten Komponenten weiter zu verbessern.

Diese Aufgabe wird erfindungsgemäß durch ein Schienenfahrzeug mit den Merkmalen gemäß Patentanspruch 1 gelöst. Vorteilhafte Ausgestaltungen des erfindungsgemäßen Schienenfahrzeugs sind in Unteransprüchen angegeben.

Danach ist erfindungsgemäß vorgesehen, dass der Motor mittels Umgebungsluft gekühlt wird, die von außerhalb des Schienenfahrzeugs mittels einer Motorkühlluftleitung durch eine Motorkühlluftöffnung in das Gehäuse hinein und unmittelbar zu dem Motor geleitet wird, und/oder die von dem Kompressor zu komprimierende Luft Umgebungsluft ist, die von außerhalb des Schienenfahrzeugs mittels einer Kompressoransaugleitung zum Kompressor geleitet wird.

Ein wesentlicher Vorteil des erfindungsgemäßen Schienenfahrzeugs ist darin zu sehen, dass durch die erfindungsgemäß vorgesehene Kühlung mit Umgebungsluft bzw. Außenluft eine bessere Wärmeabfuhr und ein besseres Betriebsverhalten erreicht werden können, als bei vorbekannten Schienenfahrzeugen, bei denen eine Kühlung mit Luft des Maschinenraums bzw. Fahrzeuginnenraums, also mit Innenraumluft erfolgt; die Erfindung basiert auf der erfinderseitigen Erkenntnis, dass in den überwiegenden Betriebssituationen die Umgebungsluft kühler als die Luft im Maschinenraum ist und somit mit der kühleren Umgebungs- bzw. Außenluft effektiver gekühlt werden kann als mit der Innenraumluft.

Die von dem Kompressor komprimierte Luft wird vorzugsweise zur Kühlung durch das Innere eines Kühlers geleitet, der wiederum von außen mit Umgebungsluft gekühlt wird. Die Umgebungsluft wird vorzugsweise von außerhalb des Schienenfahrzeugs mittels einer Kühlerkühlluftleitung zum Kühler und durch den Kühler hindurch in das Gehäuse geleitet.

Das Gehäuse ist vorzugsweise zumindest abschnittsweise doppelwandig und bildet einen Hohlraum.

Vorteilhaft ist es, wenn der Hohlraum die Kühlerkühlluftleitung bildet.

Vorteilhaft ist es, wenn der Hohlraum die Motorkühlluftleitung bildet.

Auch wird es als vorteilhaft angesehen, wenn die Kompressoransaugleitung einen vorzugsweise außerhalb des Gehäuses im Innenraum angeordneten Luftfilter aufweist, der über einen ersten Leitungsabschnitt der Kompressoransaugleitung mit Umgebungsluft gespeist wird und die gefilterte Umgebungsluft über einen zweiten Leitungsabschnitt der Kompressoransaugleitung zum Kompressor leitet.

Vorteilhaft ist es, wenn der erste Leitungsabschnitt der Kompressoransaugleitung durch den Hohlraum des doppelwandigen Gehäuses gebildet wird.

Bei einer als besonders vorteilhaft angesehenen Ausführungsform ist vorgesehen, dass der Hohlraum des doppelwandigen Gehäuses die Kühlerkühlluftleitung, die Motorkühlluftleitung und den ersten Leitungsabschnitt der Kompressoransaugleitung bildet.

Von Vorteil ist es insbesondere, wenn das Gehäuse einen ersten doppelwandigen Wandabschnitt aufweist, der die Kühlerkühlluftleitung bildet und mit einer ersten Öffnung versehen ist, in die der Kühler integriert ist, das Gehäuse einen zweiten doppelwandigen Wandabschnitt aufweist, der die Motorkühlluftleitung bildet und mit einer der ersten Öffnung gegenüberliegenden zweiten Öffnung versehen ist, die die Motorkühlluftöffnung bildet und durch die die Umgebungsluft zu dem Motor geleitet wird.

Die erste und zweite Öffnung liegen vorzugsweise einander diametral gegenüber. Motor und Kompressor liegen vorzugsweise auf derselben Achse, die wiederum senkrecht oder zumindest nahezu senkrecht (Fehlwinkel < 10°) zur ersten und zweiten Öffnung angeordnet ist.

Der erste und zweite doppelwandige Wandabschnitt sind vorzugsweise parallel oder zumindest näherungsweise parallel, also mit einem Fehlwinkel von maximal ± 10°, angeordnet.

Das Gehäuse weist vorzugsweise einen dritten doppelwandigen Wandabschnitt auf, der den ersten Leitungsabschnitt der Kompressoransaugleitung mit Umgebungsluft versorgt und/oder den ersten Leitungsabschnitt der Kompressoransaugleitung selbst bildet und mit dem ersten und zweiten doppelwandigen Wandabschnitt verbunden ist und diese mit Umgebungsluft versorgt.

Das doppelwandige Gehäuse weist vorzugsweise eine Zuluftöffnung auf, die den Hohlraum des doppelwandigen Gehäuses luftstrommäßig mit dem Dach oder einer Seitenwand des Schienenfahrzeugs verbindet.

Zwischen der Zuluftöffnung und dem Dach oder der Seitenwand ist bevorzugt ein Lüfter bzw. Stützlüfter angeordnet, der Umgebungsluft ansaugt und in die Kühlerkühlluftleitung, die Motorkühlluftleitung und/oder den ersten Leitungsabschnitt der Kompressoransaugleitung einspeist.

Besonders vorteilhaft ist es, wenn der Lüfter bzw. Stützlüfter die Umgebungsluft in den Hohlraum des doppelwandigen Gehäuses einspeist und der Hohlraum selbst die Kühlerkühlluftleitung, die Motorkühlluftleitung und den ersten Leitungsabschnitt der Kompressoransaugleitung bildet.

Das Gehäuse gibt vorzugsweise über eine Abluftöffnung Abluft über das Untergestell des Schienenfahrzeugs nach außen ab.

Der oder die Kompressoren sind vorzugsweise Kolbenkompressoren mit stirnseitig angebrachtem Kühler und Axiallüfter.

Die Erfindung bezieht sich außerdem auf ein Verfahren zum Betreiben eines Schienenfahrzeugs, bei dem mit zumindest einem Kompressor Druckluft für das Schienenfahrzeug erzeugt wird und der Kompressor und ein den Kompressor antreibender Motor in einem Gehäuse angeordnet sind, das mittels einer Gehäusewand den Kompressor und den Motor von einem außerhalb des Gehäuses befindlichen Innenraum des Schienenfahrzeugs trennt.

Erfindungsgemäß ist vorgesehen, dass der Motor mittels Umgebungsluft gekühlt wird, die von außerhalb des Schienenfahrzeugs mittels einer Motorkühlluftleitung durch eine Motorkühlluftöffnung in das Gehäuse hinein und unmittelbar zu dem Motor geleitet wird, und/oder die von dem Kompressor zu komprimierende Luft Umgebungsluft ist, die von außerhalb des Schienenfahrzeugs mittels einer Kompressoransaugleitung zum Kompressor geleitet wird.

Bezüglich der Vorteile des erfindungsgemäßen Verfahrens sowie vorteilhafter Ausgestaltungen des erfindungsgemäßen Verfahrens sei auf die obigen Erläuterungen im Zusammenhang mit dem erfindungsgemäßen Schienenfahrzeug und dessen vorteilhafter Ausgestaltungen verwiesen.

Vorteilhaft ist es, wenn das Gehäuse einen ersten doppelwandigen Wandabschnitt aufweist, der die Kühlerkühlluftleitung bildet und mit einer ersten Öffnung versehen ist, in die der Kühler integriert ist und durch die Umgebungsluft ins Innere des Gehäuses geleitet wird, das Gehäuse einen zweiten doppelwandigen Wandabschnitt aufweist, der die Motorkühlluftleitung bildet und mit einer der ersten Öffnung gegenüberliegenden zweiten Öffnung versehen ist, die die Motorkühlluftöffnung bildet und durch die die Umgebungsluft zu dem Motor geleitet wird, und das Gehäuse einen dritten doppelwandigen Wandabschnitt aufweist, der den ersten Leitungsabschnitt der Kompressoransaugleitung mit Umgebungsluft versorgt und/oder den ersten Leitungsabschnitt der Kompressoransaugleitung selbst bildet und mit dem ersten und zweiten doppelwandigen Wandabschnitt verbunden ist und diese mit Umgebungsluft versorgt.

Die Erfindung wird nachfolgend anhand von Ausführungsbeispielen näher erläutert; dabei zeigen beispielhaft:
- Figur 1: Bestandteile eines erfindungsgemäßen Schienenfahrzeugs, bei dem ein doppelschaliges Gehäuse eine Kühlerkühlluftleitung, eine Motorkühlluftleitung und einen Leitungsabschnitt einer Kompressoransaugleitung bildet,
- Figur 2: Bestandteile eines erfindungsgemäßen Schienenfahrzeugs, das mit zwei Kompressoren ausgestattet ist und bei dem ein zwei- bzw. doppelschaliges Gehäuse eine Kühlerkühlluftleitung, eine Motorkühlluftleitung und einen Leitungsabschnitt für Kompressoransaugleitungen bildet,
- Figur 3: Bestandteile eines erfindungsgemäßen Schienenfahrzeugs, bei dem ein doppelschaliges Gehäuse eine Kühlerkühlluftleitung und eine Motorkühlluftleitung bildet und Kompressoransaugleitungen separat ausgebildet sind, und
- Figur 4: Bestandteile eines erfindungsgemäßen Schienenfahrzeugs, bei dem ein einschaliges Gehäuse mit einer separat ausgebildeten Kühlerkühlluftleitung, einer separat ausgebildeten Motorkühlluftleitung und separat ausgebildeten Kompressoransaugleitungen verbunden ist.

In den Figuren werden der Übersicht halber für identische oder vergleichbare Komponenten stets dieselben Bezugszeichen verwendet.

Die Figur 1 zeigt ein Ausführungsbeispiel für ein Schienenfahrzeug 10, das zur Speisung eines schienenfahrzeugseitigen Druckluftsystems 11 mit Druckluft D einen Kompressor 20, einen den Kompressor antreibenden Motor 30 und einen Kühler 40 aufweist. Der Kühler 40 kühlt vom Kompressor 20 komprimierte Luft K vor dem Einspeisen in das Druckluftsystem 11.

Der Kompressor 20, der Motor 30 und der Kühler 40 befinden sich in einem Gehäuse 50, das die genannten Komponenten 20, 30 und 40 von dem Innenraum 12, in dem sich das Gehäuse 50 befindet, in der Regel ist dies der Maschinenraum des Schienenfahrzeugs 10, räumlich trennt.

Zur Kühlung der Komponenten 20, 30 und 40 sind drei umgebungsluftbasierte Kühlmaßnahmen vorgesehen, nämlich ein umgebungsluftbasiertes Kühlen des Kühlers 40, ein umgebungsluftbasiertes Kühlen des Motors 30 sowie eine umgebungsluftbasierte Speisung des Kompressors 20.

Zur Kühlung des Kühlers 40 dient Umgebungsluft U, die von außerhalb des Schienenfahrzeugs 10 über eine Kühlerkühlluftleitung L1 durch eine erste Öffnung O1 und durch den Kühler 40 hindurch ins Innere des Gehäuses 50 geleitet wird. Der Kühler 40 kann somit komprimierte Luft K kühlen, die vom Kompressor 20 über den Kühler 40 in das Druckluftsystem 11 geleitet und dort als Druckluft D weiter verwendet wird.

Der Motor 30 wird mittels Umgebungsluft U gekühlt, die über eine Motorkühlluftleitung L2 und eine zweite Öffnung O2, die somit eine Motorkühlluftöffnung bildet, in das Innere des Gehäuses 50 eingespeist wird und von dort zum Motor 30 geleitet wird.

Das Speisen des Kompressors 20 mit Umgebungsluft U erfolgt über eine Kompressoransaugleitung, die bei dem Ausführungsbeispiel gemäß Figur 1 einen ersten Leitungsabschnitt L3a umfasst, der die Umgebungsluft U in einen Luftfilter 60 einspeist.

Der Luftfilter 60 ist vorzugsweise außerhalb des Gehäuses 50 angeordnet, um eine einfache Wartung bzw. einen einfachen Filteraustausch zu ermöglichen.

Von dem Luftfilter 60 gelangt die gefilterte Umgebungsluft U über einen Ausgang A des Luftfilters 60 zu einem Eingang E des Kompressors 20, und zwar über einen Schlauch oder eine Rohrleitung, die aus Gründen der Übersicht in der Figur 1 nicht näher dargestellt ist. Der Schlauch oder die Rohrleitung bildet einen zweiten Leitungsabschnitt L3b der Kompressoransaugleitung für den Kompressor 20.

Bei dem Ausführungsbeispiel gemäß Figur 1 ist das Gehäuse 50 doppelwandig und weist neben einer inneren Gehäusewand 51 eine äußere Gehäusewand 52 auf; zwischen den beiden Gehäusewänden 51 und 52 wird ein Hohlraum 53 gebildet.

Der Hohlraum 53 des doppelwandigen Gehäuses 50 bildet in einem ersten doppelwandigen Wandabschnitt W1 die Kühlerkühlluftleitung L1, in einem zweiten doppelwandigen Wandabschnitt W2 die Motorkühlluftleitung L2 und in einem dritten doppelwandigen Wandabschnitt W3 den ersten Leitungsabschnitt L3a der Kompressoransaugleitung.

Zum Einspeisen der Umgebungsluft U in den Hohlraum 53 des Gehäuses 50 und damit in die Kühlerkühlluftleitung L1, die Motorkühlluftleitung L2 und den ersten Leitungsabschnitt L3a der Kompressoransaugleitung weist das Gehäuse 50 eine Zuluftöffnung 50a auf, die vorzugsweise über einen Lüfter 70 mit dem Dach 10d des Schienenfahrzeugs 10 oder einer Seitenwand 10s des Schienenfahrzeugs 10 luftstrommäßig in Verbindung steht.

Um ein Abströmen der Luft aus dem Inneren des Gehäuses 50 nach außen zu ermöglichen, weist das Gehäuse 50 vorzugsweise eine Abluftöffnung 50b auf, die Luft aus dem Inneren des Gehäuses 50 beispielsweise unmittelbar über das Untergestell 10u des Schienenfahrzeugs 10 nach außen abgibt.

Bezüglich der Anordnung der Komponenten 20, 30 und 40 wird es als vorteilhaft angesehen, wenn diese auf einer gemeinsamen Achse liegen, um eine Anordnung der ersten Öffnung O1 diametral gegenüber der zweiten Öffnung O2 zu ermöglichen.

Die doppelwandige Ausgestaltung des Gehäuses 50 führt zu einem vorteilhaften Synergieeffekt: Zum Einen bildet der Hohlraum 53 selbst die drei Luftleitungen L1, L2 und L3a, sodass separate Schläuche oder Rohre zur diesbezüglichen Luftführung entfallen können. Zum Anderen führt der doppelwandige Aufbau zur thermischen Isolation des Gehäuseinneren des Gehäuses 50 gegenüber dem Innenraum 12 des Schienenfahrzeugs 10. Im Allgemeinen ist die Umgebungstemperatur außerhalb des Schienenfahrzeugs 10 kleiner als die Innentemperatur im Innenraum 12 des Schienenfahrzeugs 10. Durch die thermische Abschirmung des Gehäuseinneren vom Innenraum 12 und die Kühlung mit Umgebungsluft bzw. mit der Luft mit Umgebungstemperatur kann somit eine kleinere Temperatur im Gehäuseinneren erreicht werden als im Falle eines einschaligen Aufbaus des Gehäuses 50 und einer Speisung bzw. Kühlung der Komponenten 20, 30 und 40 mit Luft aus dem Innenraum 12.

Auch ist es in vorteilhafter Weise möglich, zur Speisung des Druckluftsystems 11 oder zur Speisung eines weiteren Druckluftsystems einen oder mehrere weitere Kompressoren 20', einen oder mehrere weitere Motoren 30', einen oder mehrere weitere Filter 60', einen oder mehrere weitere zweite Leitungsabschnitte L3b' für die Kompressorluftansaugung und einen oder mehrere weitere Kühler 40' vorzusehen. Ein solches Ausführungsbeispiel zeigt beispielhaft die Figur 2.

Die Anordnung der weiteren Kompressoren 20', der weiteren Motoren 30' und der weiteren Kühler 40' ist vorzugsweise jeweils derart gewählt, dass diese auf einer gemeinsamen Achse liegen, damit die Öffnungen O1' für den Kühler 40' und die Öffnungen O2' für den Motor 30' jeweils diametral gegenüber liegen können.

Das im Zusammenhang mit den Figuren 1 und 2 beschriebene Ausführungsbeispiel wird als besonders vorteilhaft angesehen, da der Hohlraum 53 im doppelwandigen bzw. doppelschaligen Gehäuse 50 drei Leitungen bildet, nämlich die Kühlerkühlluftleitung L1, die Motorkühlluftleitung L2 und den ersten Leitungsabschnitt L3a der Kompressoransaugleitung(en). Alternativ ist es möglich, lediglich zwei der genannten Leitungen, nur eine der genannten Leitungen oder auch gar keine der genannten Leitungen durch einen Hohlraum 53 des Gehäuses 50 zu bilden. Solche Ausgestaltungen sind beispielhaft in den Figuren 3 und 4 gezeigt.

In der Figur 3 erkennt man eine Ausführungsvariante, bei der der Hohlraum 53 lediglich die Kühlerkühlluftleitung L1 und die Motorkühlluftleitung L2 bildet. Der erste Leitungsabschnitt L3a der Kompressoransaugleitung wird durch eine separate Verbindung in Form eines Schlauchs oder eines Rohrs gebildet, die den Lüfter 70 unmittelbar mit den Luftfiltern 60 und 60' verbindet.

In der Figur 4 erkennt man eine Ausführungsvariante, bei der die Kühlerkühlluftleitung L1, die Motorkühlluftleitung L2 und der erste Leitungsabschnitt L3a der Kompressoransaugleitungen jeweils als separate Schläuche oder Rohre ausgestaltet sind. Das Gehäuse 50 kann doppelschalig sein, wie in den Figuren 1 bis 3 gezeigt, oder einschalig wie in Figur 4 gezeigt.

Obwohl die Erfindung im Detail durch bevorzugte Ausführungsbeispiele näher illustriert und beschrieben wurde, so ist die Erfindung nicht durch die offenbarten Beispiele eingeschränkt und andere Variationen können vom Fachmann hieraus abgeleitet werden, vorausgesetzt, dass diese Variationen unter den Schutzbereich der beiliegenden Ansprüche fallen.

### Bezugszeichenliste

- 10: Schienenfahrzeug
- 10d: Dach
- 10s: Seitenwand
- 10u: Untergestell
- 11: Druckluftsystem
- 12: Innenraum
- 20: Kompressor
- 20': weiterer Kompressor
- 30: Motor
- 30': weiterer Motor
- 40: Kühler
- 40': weiterer Kühler
- 50: Gehäuse
- 50a: Zuluftöffnung
- 50b: Abluftöffnung
- 51: innere Gehäusewand
- 52: äußere Gehäusewand
- 53: Hohlraum
- 60: Luftfilter
- 60': weiterer Filter
- 70: Lüfter

- A: Ausgang
- D: Druckluft
- E: Eingang
- K: komprimierte Luft
- L1: Kühlerkühlluftleitung
- L2: Motorkühlluftleitung
- L3a: erster Leitungsabschnitt
- L3b: zweiter Leitungsabschnitt
- L3b': weiterer zweiter Leitungsabschnitt
- O1: Öffnung
- O1': Öffnung
- O2: Öffnung
- O2': Öffnung
- U: Umgebungsluft
- W1: doppelwandiger Wandabschnitt
- W2: doppelwandiger Wandabschnitt
- W3: doppelwandiger Wandabschnitt

## Patentansprüche

1. Schienenfahrzeug (10) mit zumindest einem Kompressor (20, 20'), der zur Erzeugung von Druckluft (D) für das Schienenfahrzeug (10) geeignet ist, wobei der Kompressor (20, 20') und ein den Kompressor (20, 20') antreibender Motor (30, 30') in einem Gehäuse (50) angeordnet sind, das mittels einer Gehäusewand den Kompressor (20, 20') und den Motor (30, 30') von einem außerhalb des Gehäuses (50) befindlichen Innenraum (12) des Schienenfahrzeugs (10) trennt,
**dadurch gekennzeichnet, dass**
- der Motor (30, 30') mittels Umgebungsluft (U) gekühlt wird, die von außerhalb des Schienenfahrzeugs (10) mittels einer Motorkühlluftleitung (L2) durch eine Motorkühlluftöffnung (O2) in das Gehäuse (50) hinein und unmittelbar zu dem Motor (30, 30') geleitet wird, und/oder
- die von dem Kompressor (20, 20') zu komprimierende Luft Umgebungsluft (U) ist, die von außerhalb des Schienenfahrzeugs (10) mittels einer Kompressoransaugleitung zum Kompressor (20, 20') geleitet wird.

2. Schienenfahrzeug (10) nach Anspruch 1,
**dadurch gekennzeichnet, dass**
- die von dem Kompressor (20, 20') komprimierte Luft (K) zur Kühlung durch das Innere eines Kühlers (40, 40') geleitet wird, der wiederum von außen mit Umgebungsluft (U) gekühlt wird,
- wobei die Umgebungsluft (U) von außerhalb des Schienenfahrzeugs (10) mittels einer Kühlerkühlluftleitung (L1) zum Kühler (40, 40') und durch den Kühler (40, 40') hindurch in das Gehäuse (50) geleitet wird.

3. Schienenfahrzeug (10) nach einem der voranstehenden Ansprüche,
**dadurch gekennzeichnet, dass** das Gehäuse (50) zumindest abschnittsweise doppelwandig ist und dort einen Hohlraum (53) bildet.

4. Schienenfahrzeug (10) nach Anspruch 3,
**dadurch gekennzeichnet, dass** der Hohlraum (53) die Kühlerkühlluftleitung (L1) bildet.

5. Schienenfahrzeug (10) nach einem der voranstehenden Ansprüche,
**dadurch gekennzeichnet, dass** der Hohlraum (53) die Motorkühlluftleitung (L2) bildet.

6. Schienenfahrzeug (10) nach einem der voranstehenden Ansprüche,
**dadurch gekennzeichnet, dass** die Kompressoransaugleitung einen vorzugsweise außerhalb des Gehäuses (50) im Innenraum (12) angeordneten Luftfilter (60, 60') aufweist, der über einen ersten Leitungsabschnitt (L3a) der Kompressoransaugleitung mit Umgebungsluft (U) gespeist wird und die gefilterte Umgebungsluft (U) über einen zweiten Leitungsabschnitt (L3b. L3b') der Kompressoransaugleitung zum Kompressor (20, 20') leitet.

7. Schienenfahrzeug (10) nach Anspruch 6,
**dadurch gekennzeichnet, dass** der erste Leitungsabschnitt (L3a) der Kompressoransaugleitung durch den Hohlraum (53) des doppelwandigen Gehäuses (50) gebildet wird.

8. Schienenfahrzeug (10) nach einem der voranstehenden Ansprüche,
**dadurch gekennzeichnet, dass** der Hohlraum (53) des doppelwandigen Gehäuses (50) die Kühlerkühlluftleitung (L1), die Motorkühlluftleitung (L2) und den ersten Leitungsabschnitt (L3a) der Kompressoransaugleitung bildet.

9. Schienenfahrzeug (10) nach einem der voranstehenden Ansprüche,
**dadurch gekennzeichnet, dass**
- das Gehäuse (50) einen ersten doppelwandigen Wandabschnitt (W1) aufweist, der die Kühlerkühlluftleitung (L1) bildet und mit einer ersten Öffnung (O1, O1') versehen ist, in die der Kühler (40, 40') integriert ist,
- das Gehäuse (50) einen zweiten doppelwandigen Wandabschnitt (W2) aufweist, der die Motorkühlluftleitung (L2) bildet und mit einer der ersten Öffnung (O1, O1') gegenüberliegenden zweiten Öffnung (O2, O2') versehen ist, die die Motorkühlluftöffnung bildet und durch die die Umgebungsluft (U) zu dem Motor (30, 30') geleitet wird,
- wobei der erste und zweite doppelwandige Wandabschnitt (W1, W2) parallel oder zumindest näherungsweise parallel, also mit einem Fehlwinkel von maximal ± 10°, angeordnet sind, und
- das Gehäuse (50) einen dritten doppelwandigen Wandabschnitt (W3) aufweist, der den ersten Leitungsabschnitt (L3a) der Kompressoransaugleitung mit Umgebungsluft (U) versorgt und/oder den ersten Leitungsabschnitt (L3a) der Kompressoransaugleitung selbst bildet und mit dem ersten und zweiten doppelwandigen Wandabschnitt (W1, W2) verbunden ist und diese mit Umgebungsluft (U) versorgt.

10. Schienenfahrzeug (10) nach einem der voranstehenden Ansprüche,
**dadurch gekennzeichnet, dass** das doppelwandige Gehäuse (50) eine Zuluftöffnung (50a) aufweist, die den Hohlraum (53) des doppelwandigen Gehäuses (50) luftstrommäßig mit dem Dach (10d) oder einer Seitenwand (10s) des Schienenfahrzeugs (10) verbindet.

11. Schienenfahrzeug (10) nach einem der voranstehenden Ansprüche,
**dadurch gekennzeichnet, dass** zwischen der Zuluftöffnung (50a) und dem Dach (10d) oder der Seitenwand (10s) ein Lüfter (70) angeordnet ist, der Umgebungsluft (U) ansaugt und in die Kühlerkühlluftleitung (L1), die Motorkühlluftleitung (L2) und/oder den ersten Leitungsabschnitt (L3a) der Kompressoransaugleitung einspeist.

12. Schienenfahrzeug (10) nach Anspruch 11,
**dadurch gekennzeichnet, dass**
- der Lüfter (70) die Umgebungsluft (U) in den Hohlraum (53) eines doppelwandigen Gehäuses (50) einspeist, und
- der Hohlraum (53) die Kühlerkühlluftleitung (L1), die Motorkühlluftleitung (L2) und den ersten Leitungsabschnitt (L3a) der Kompressoransaugleitung bildet.

13. Schienenfahrzeug (10) nach einem der voranstehenden Ansprüche,
**dadurch gekennzeichnet, dass** das Gehäuse (50) über eine Abluftöffnung (50b) Abluft über das Untergestell (10u) des Schienenfahrzeugs (10) nach außen abgibt.

14. Verfahren zum Betreiben eines Schienenfahrzeugs (10), bei dem
- mit zumindest einem Kompressor (20, 20') Druckluft (D) für das Schienenfahrzeug (10) erzeugt wird und
- der Kompressor (20, 20') und ein den Kompressor (20, 20') antreibender Motor (30, 30') in einem Gehäuse (50) angeordnet sind, das mittels einer Gehäusewand den Kompressor (20, 20') und den Motor (30, 30') von einem außerhalb des Gehäuses (50) befindlichen Innenraum (12) des Schienenfahrzeugs (10) trennt,
d**adurch gekennzeichnet,** dass
- der Motor (30, 30') mittels Umgebungsluft (U) gekühlt wird, die von außerhalb des Schienenfahrzeugs (10) mittels einer Motorkühlluftleitung (L2) durch eine Motorkühlluftöffnung (O2) in das Gehäuse (50) hinein und unmittelbar zu dem Motor (30, 30') geleitet wird, und/oder
- die von dem Kompressor (20, 20') zu komprimierende Luft Umgebungsluft (U) ist, die von außerhalb des Schienenfahrzeugs (10) mittels einer Kompressoransaugleitung zum Kompressor (20, 20') geleitet wird.

15. Verfahren nach Anspruch 14,
**dadurch gekennzeichnet, dass**
- das Gehäuse (50) einen ersten doppelwandigen Wandabschnitt (W1) aufweist, der die Kühlerkühlluftleitung (L1) bildet und mit einer ersten Öffnung (O1, O1') versehen ist, in die der Kühler (40, 40') integriert ist und durch die Umgebungsluft ins Innere des Gehäuses (50) geleitet wird,
- das Gehäuse (50) einen zweiten doppelwandigen Wandabschnitt (W2) aufweist, der die Motorkühlluftleitung (L2) bildet und mit einer der ersten Öffnung (O1, O1') gegenüberliegenden zweiten Öffnung (O2, O2') versehen ist, die die Motorkühlluftöffnung bildet und durch die die Umgebungsluft (U) zu dem Motor (30, 30') geleitet wird, und
- das Gehäuse (50) einen dritten doppelwandigen Wandabschnitt (W3) aufweist, der den ersten Leitungsabschnitt (L3a) der Kompressoransaugleitung mit Umgebungsluft (U) versorgt und/oder den ersten Leitungsabschnitt (L3a) der Kompressoransaugleitung selbst bildet und mit dem ersten und zweiten doppelwandigen Wandabschnitt (W1, W2) verbunden ist und diese mit Umgebungsluft (U) versorgt.

## Claims

1. Rail vehicle (10) with at least one compressor (20, 20'), which is suitable for generating compressed air (D) for the rail vehicle (10), wherein the compressor (20, 20') and a motor (30, 30') driving the compressor (20, 20') are arranged in a housing (50), which uses a housing wall to separate the compressor (20, 20') and the motor (30, 30') from an internal space (12) of the rail vehicle (10) located outside of the housing (50),
**characterised in that**
- the motor (30, 30') is cooled by means of ambient air (U), which is conducted from outside the rail vehicle (10) through a motor cooling air opening (O2) into the housing (50) by means of a motor cooling air line (L2) and is conducted directly to the motor (30, 30'), and/or
- the air to be compressed by the compressor (20, 20') is ambient air (U), which is conducted from outside the rail vehicle (10) to the compressor (20, 20') by means of a compressor intake line.

2. Rail vehicle (10) according to claim 1,
**characterised in that**
- the air (K) compressed by the compressor (20, 20') for cooling is conducted through the interior of a compressor (40, 40'), which in turn is cooled with ambient air (U) from the outside,
- wherein the ambient air (U) is conducted from outside the rail vehicle (10) to the cooler (40, 40') by means of a cooler cooling air line (L1) and is conducted through the cooler (40, 40') into the housing (50).

3. Rail vehicle (10) according to one of the preceding claims, **c h a r act e r i sed in** that
the housing (50) is dual-walled, at least in sections, where it forms a cavity (53).

4. Rail vehicle (10) according to claim 3,
**characterised in that**
the cavity (53) forms the cooler cooling air line (L1).

5. Rail vehicle according to one of the preceding claims,
**characterised in that**
the cavity (53) forms the motor cooling air line (L2).

6. Rail vehicle (10) according to one of the preceding claims, **characterised in that**
the compressor intake line has an air filter (60, 60'), which is preferably arranged outside the housing (50) in the internal space (12) and which is fed with ambient air (U) via a first line section (L3a) of the compressor intake line and which conducts the filtered ambient air (U) to the compressor (20, 20') via a second line section (L3b, L3b') of the compressor intake line.

7. Rail vehicle (10) according to claim 6,
**characterised in that**
the first line section (L3a) of the compressor intake line is formed by a cavity (53) of the dual-walled housing (50).

8. Rail vehicle (10) according to one of the preceding claims, c**haracterised in** that
the cavity (53) of the dual-walled housing (50) forms the cooler cooling air line (L1), the motor cooling air line (L2) and the first line section (L3a) of the compressor intake line.

9. Rail vehicle (10) according to one of the preceding claims, **characterised in that**
- the housing (50) has a first dual-walled wall section (W1), which forms the cooler cooling air line (L1) and is provided with a first opening (O1, O1'), into which the cooler (40, 40') is integrated,
- the housing (50) has a second dual-walled wall section (W2), which forms the motor cooling air line (L2) and is provided with a second opening (O2, O2') lying opposite the first opening (O1, O1'), which forms the motor cooling air opening and through which the ambient air (U) is conducted to the motor (30, 30'),
- wherein the first and second dual-walled wall section (W1, W2) are arranged in parallel or at least approximately in parallel, i.e. with an angular offset of at most ± 10°, and
- the housing (50) has a third dual-walled wall section (W3), which supplies the first line section (L3a) of the compressor intake line with ambient air (U) and/or itself forms the first line section (L3a) of the compressor intake line and is connected to the first and second dual-walled wall section (W1, W2) and supplies these with ambient air (U) .

10. Rail vehicle (10) according to one of the preceding claims,
**characterised in that**
the dual-walled housing (50) has a supply air opening (50a), which connects the cavity (53) of the dual-walled housing (50) to the ceiling (10d) or a side wall (10s) of the rail vehicle (10) in terms of air flow.

11. Rail vehicle (10) according to one of the preceding claims,
**characterised in that**
a fan (70) is arranged between the supply air opening (50a) and the ceiling (10d) or the side wall (10s), which draws in ambient air (U) and feeds it into the cooler cooling air line (L1), the motor cooling air line (L2) and/or the first line section (L3a) of the compressor intake line.

12. Rail vehicle (10) according to claim 11,
**characterised in that**
- the fan (70) feeds the ambient air (U) into the cavity (53) of a dual-walled housing (50), and
- the cavity (53) forms the cooler cooling air line (L1), the motor cooling air line (L2) and the first line section (L3a) of the compressor intake line.

13. Rail vehicle (10) according to one of the preceding claims,
**characterised in that**
the housing (50) releases exhaust air to the outside via the underframe (10u) of the rail vehicle (10).

14. Method for operating a rail vehicle (10), in which
- compressed air (D) is generated for the rail vehicle (10) by at least one compressor (20, 20') and
- the compressor (20, 20') and a motor (30, 30') driving the compressor (20, 20') are arranged in a housing (50), which uses a housing wall to separate the compressor (20, 20') and the motor (30, 30') from an internal space (12) of the rail vehicle (10) located outside of the housing (50),
**characterised in that**
- the motor (30, 30') is cooled by means of ambient air (U), which is conducted from outside the rail vehicle (10) through a motor cooling air opening (O2) into the housing (50) by means of a motor cooling air line (L2) and is conducted directly to the motor (30, 30'), and/or
- the air to be compressed by the compressor (20, 20') is ambient air (U), which is conducted from outside the rail vehicle (10) to the compressor (20, 20') by means of a compressor intake line.

15. Method according to claim 14,
**characterised in that**
- the housing (50) has a first dual-walled wall section (W1), which forms the cooler cooling air line (L1) and is provided with a first opening (O1, O1'), into which the cooler (40, 40') is integrated and through which the ambient air is conducted into the interior of the housing (50),
- the housing (50) has a second dual-walled wall section (W2), which forms the motor cooling air line (L2) and is provided with a second opening (O2, O2') lying opposite the first opening (O1, O1'), which forms the motor cooling air opening and through which the ambient air (U) is conducted to the motor (30, 30'), and
- the housing (50) has a third dual-walled wall section (W3), which supplies the first line section (L3a) of the compressor intake line with ambient air (U) and/or itself forms the first line section (L3a) of the compressor intake line and is connected to the first and second dual-walled wall section (W1, W2) and supplies these with ambient air (U) .

## Revendications

1. Véhicule (10) ferroviaire comprenant au moins un compresseur (20, 20'), qui est propre à produire de l'air (D) comprimé pour le véhicule (10) ferroviaire, dans lequel le compresseur (20, 20') et un moteur (30, 30') entraînant le compresseur (20, 20') sont disposés dans une enveloppe (50), qui, au moyen d'une paroi de l'enveloppe, sépare le compresseur (20, 20') et le moteur (30, 30') d'un espace (12) intérieur du véhicule (10) ferroviaire se trouvant à l'extérieur de l'enveloppe (50),
**caractérisé en ce que**
- le moteur (30, 30') est refroidi au moyen de l'air (U) ambiant, qui, de l'extérieur du véhicule (10) ferroviaire est, au moyen d'un conduit (L2) d'air de refroidissement du moteur, envoyé, par une ouverture (O2) d'air de refroidissement du moteur, dans l'enveloppe (50) et directement au moteur (30, 30'), et/ou
- l'air à comprimer par le compresseur (20, 20') est de l'air (U) ambiant, qui, de l'extérieur du véhicule (10) ferroviaire, est, au moyen d'un conduit d'aspiration du compresseur, envoyé au compresseur (20, 20').

2. Véhicule (10) ferroviaire suivant la revendication 1, **caractérisé en ce que**
- l'air (K) comprimé par le compresseur (20, 20') est, pour le refroidissement, envoyé à l'intérieur d'un refroidisseur (40, 40'), qui est refroidi à son tour de l'extérieur par de l'air (U) ambiant,
- dans lequel l'air (U) ambiant est, de l'extérieur du véhicule (10) ferroviaire, envoyé, au moyen d'un conduit (L1) d'air de refroidissement de refroidisseur, au refroidisseur (40, 40') et, en passant par le refroidisseur (40, 40'), à l'enveloppe (50).

3. Véhicule (10) ferroviaire suivant l'une des revendications précédentes,
**caractérisé en ce que**
l'enveloppe (50) est, au moins par endroit, à double paroi et y forme une cavité (53).

4. Véhicule (10) ferroviaire suivant la revendication 3,
**caractérisé en ce que**
la cavité (53) forme le conduit (L1) d'air de refroidissement du refroidisseur.

5. Véhicule (10) ferroviaire suivant l'une des revendications précédentes,
**caractérisé en ce que**
la cavité (53) forme le conduit (L2) d'air de refroidissement du moteur.

6. Véhicule (10) ferroviaire suivant l'une des revendications précédentes,
**caractérisé en ce que**
le conduit d'aspiration du compresseur a un filtre (60, 60') à air, qui est monté dans l'espace (12) intérieur, de préférence à l'extérieur de l'enveloppe (50), et qui, par un premier tronçon (L3a) du conduit d'aspiration du compresseur, est alimenté en air (U) ambiant et l'air (U) ambiant filtré est envoyé par un deuxième tronçon (L3b. L3b') du conduit d'aspiration du compresseur au compresseur (20, 20').

7. Véhicule (10) ferroviaire suivant la revendication 6,
**caractérisé en ce que**
le premier tronçon (L3a) du conduit d'aspiration du compresseur est formé par la cavité (53) de l'enveloppe (50) à double paroi.

8. Véhicule (10) ferroviaire suivant l'une des revendications précédentes,
**caractérisé en ce que**
la cavité (53) de l'enveloppe (50) à double paroi forme le conduit (L1) d'air de refroidissement du refroidisseur, le conduit (L2) d'air de refroidissement du moteur est le premier tronçon (L3a) du conduit d'aspiration du compresseur.

9. Véhicule (10) ferroviaire suivant l'une des revendications précédentes,
**caractérisé en ce que**
- l'enveloppe (50) a une première partie (W1) de paroi à double paroi, qui forme le conduit (L1) d'air de refroidissement du refroidisseur et est pourvue d'une première ouverture (O1, O1'), dans laquelle le refroidisseur (40, 40') est intégré,
- l'enveloppe (50) a une deuxième partie (W2) de paroi à double paroi, qui forme le conduit (L2) d'air de refroidissement du moteur et est pourvue d'une deuxième ouverture (O2, O2'), opposée à la première ouverture (O1, O1'), qui forme l'ouverture d'air de refroidissement du moteur et par laquelle l'air (U) ambiant est envoyé au moteur (30, 30'),
- dans lequel la première et la deuxième parties (W1, W2) de paroi à double paroi sont disposées parallèlement ou du moins, au moins à peu près parallèlement, donc avec un angle de défaut de ± 10° au maximum, et
- l'enveloppe (50) a une troisième partie (W3) de paroi à double paroi, qui alimente en air (U) ambiant le premier tronçon (L3a) du conduit d'aspiration du compresseur, et/ou forme soi même le premier tronçon (L3a) du conduit d'aspiration du compresseur et est reliée à la première et la deuxième parties (W1, W2) de paroi à double paroi et alimente celles-ci en air (U) ambiant.

10. Véhicule (10) ferroviaire suivant l'une des revendications précédentes,
**caractérisé en ce que**
l'enveloppe (50) à double paroi a une ouverture (50a) d'entrée d'air, qui met la cavité (53) de l'enveloppe (50) à double paroi en communication par courant d'air avec le toit (10d) ou une paroi (10s) latérale du véhicule (10) ferroviaire.

11. Véhicule (10) ferroviaire suivant l'une des revendications précédentes,
**caractérisé en ce qu'**
entre l'ouverture (50a) d'entrée d'air et le toit (10d) ou la paroi (10s) latérale, est disposé un ventilateur (70), qui aspire l'air (U) ambiant et l'envoie dans le conduit (L1) d'air de refroidissement du refroidisseur, le conduit (L2) d'air de refroidissement du moteur et/ou le premier tronçon (L3a) du conduit d'aspiration du compresseur.

12. Véhicule (10) ferroviaire suivant la revendication 11, **caractérisé en ce que**
- le ventilateur (70) envoie l'air (U) ambiant dans la cavité (53) d'une enveloppe (50) à double paroi et
- la cavité (53) forme le conduit (L1) de refroidissement du refroidisseur, le conduit (L2) d'air de refroidissement du moteur et le premier tronçon (L3a) du conduit d'aspiration du compresseur.

13. Véhicule (10) ferroviaire suivant l'une des revendications précédentes,
**caractérisé en ce que**
l'enveloppe (50), par une ouverture (50b) pour de l'air vicié, cède vers l'extérieur, par le châssis (10u) du véhicule (10) ferroviaire, de l'air vicié.

14. Procédé pour faire fonctionner un véhicule (10) ferroviaire, dans lequel
- on produit, par au moins un compresseur (20, 20') de l'air (D) comprimé pour le véhicule (10) ferroviaire, et
- le compresseur (20, 20') et un moteur (30, 30') entraînant le compresseur (20, 20') sont disposés dans une enveloppe (50), qui, au moyen d'une paroi de l'enveloppe, sépare le compresseur (20, 20') et le moteur (30, 30') d'un espace (12) intérieur du véhicule (10) ferroviaire se trouvant à l'extérieur de l'enveloppe (50),
**caractérisé en ce que**
- le moteur (30, 30') est refroidi au moyen de l'air (U) ambiant, qui, de l'extérieur du véhicule (10) ferroviaire est, au moyen d'un conduit (L2) d'air de refroidissement du moteur, envoyé, par une ouverture (O2) d'air de refroidissement du moteur, dans l'enveloppe (50) et directement au moteur (30, 30'), et/ou
- l'air à comprimer par le compresseur (20, 20') est de l'air (U) ambiant, qui, de l'extérieur du véhicule (10) ferroviaire, est, au moyen d'un conduit d'aspiration du compresseur, envoyé au compresseur (20, 20').

15. Procédé suivant la revendication 14,
**caractérisé en ce que**
- l'enveloppe (50) a une première partie (W1) de paroi à double paroi, qui forme le conduit (L1) d'air du refroidissement de refroidisseur, et est pourvue d'une première ouverture (O1, O1'), dans laquelle le refroidisseur (40, 40') est intégré et par laquelle de l'air ambiant est envoyé à l'intérieur de l'enveloppe (50),
- l'enveloppe (50) a une deuxième partie (W2) de paroi à double paroi, qui forme le conduit (L2) d'air de refroidissement du moteur et est pourvue d'une deuxième ouverture (O2, O2') opposée à la première ouverture (O1, O1'), qui forme l'ouverture d'air de refroidissement du moteur, et par laquelle l'air (U) ambiant est envoyé au moteur (30, 30'), et
- l'enveloppe (50) a une troisième partie (W3) de paroi à double paroi, qui alimente le premier tronçon (L3a) du conduit d'aspiration d'air en air (U) ambiant et/ou forme soi même le premier tronçon (L3a) du conduit d'aspiration du compresseur et est reliée à la première et la deuxième parties (W1, W2) de paroi à double paroi et alimente celles-ci en air (U) ambiant.
